# EUROPÄISCHE PATENTSCHRIFT

(11) **EP 3 568 573 B1**
(45) Veröffentlichungstag und Bekanntmachung des Hinweises auf die Patenterteilung: **14.04.2021**
(21) Anmeldenummer: 17832918.1
(22) Anmeldetag: 08.12.2017
(51) Int. Cl.: F01D 5/30

(54) **LAUFSCHAUFELMODUL FÜR DAMPFTURBINE UND VERFAHREN ZUR HERSTELLUNG DESSELBEN**
ROTOR BLADE MODULE FOR A STEAM TURBINE AND METHOD FOR PRODUCING SAME
MODULE D'AUBES MOBILES POUR TURBINE À VAPEUR ET PROCÉDÉ DE FABRICATION DE CELUI-CI

(30) Priorität: 21.02.2017 DE 102017202784
(43) Veröffentlichungstag der Anmeldung: 20.11.2019
(73) Patentinhaber: Siemens Energy Global GmbH & Co. KG, 81739 München (DE)
(72) Erfinder: BEYER, Inka, 02625 Bautzen (DE); SCHUBERT, Martin, 02826 Görlitz (DE)
(86) Internationale Anmeldenummer: PCT/EP2017/082014
(87) Internationale Veröffentlichungsnummer: WO 2018/153529

(56) Entgegenhaltungen:
- EP-A1- 2 918 784
- JP-B2- 2 895 278
- US-A- 2 999 668
- US-A- 5 299 915
- US-A1- 2003 228 225

## Beschreibung

Die vorliegende Erfindung betrifft das technische Gebiet der Dampfturbinen. Die vorliegende Erfindung betrifft insbesondere ein Laufschaufelmodul zur Befestigung an einem Laufschaufelkranz einer Dampfturbine, eine Dampfturbine mit mehreren solchen Laufschaufelmodulen sowie ein Verfahren zur Herstellung eines solchen Laufschaufelmoduls.

Eine Dampfturbine weist generell eine Reihe von Laufschaufelkränzen auf, die nebeneinander auf einer Drehachse angebracht sind. Jeder Laufschaufelkranz weist mehrere Laufschaufeln auf, die eine in fluiddynamischer Hinsicht optimierte Form aufweisen. Die Laufschaufeln können modular aufgebaut sein, wobei jedes Modul eine Fußplatte, ein Schaufelblatt und ein Befestigungsmittel aufweist. Die Fußplatten und Befestigungsmittel für die Schaufelblätter müssen u.a. so gestaltet sein, dass die designmäßig vorgegebene Anzahl von Schaufelblättern auf dem Laufschaufelkranz nebeneinander passen und so dass ein vorgegebener maximaler Abstand zu einem benachbarten Laufschaufelkranz eingehalten werden kann. Aufgrund dieser Restriktionen hinsichtlich Form und Größe der einzelnen Teile können ungewünschte Spannungskonzentrationen entstehen, insbesondere im Übergangsbereich zwischen Schaufelblatt und Fußplatte/Befestigungsmittel.

Der vorliegenden Erfindung liegt die Aufgabe zugrunde, solche Spannungskonzentrationen zu reduzieren bzw. zu vermeiden. JP2895278B offenbart ein solches Schaufelmodul.

Diese Aufgabe wird gelöst durch die Gegenstände der unabhängigen Patentansprüche. Vorteilhafte Ausführungsformen der vorliegenden Erfindung sind in den abhängigen Ansprüchen beschrieben.

Dem beschriebenen Laufschaufelmodul liegt die Erkenntnis zugrunde, dass Spannungskonzentrationen deutlich reduziert bzw. ganz vermieden werden können, wenn die Projektion des Schaufelblattes auf die Fußplattenebene von der Fußplatte vollständig überdeckt wird, das heißt, dass das Profil des Schaufelblattes an keiner Stelle über den Rand der Fußplatte hinausragt. Diese Eigenschaft soll insbesondere durch Formgebung der Fußplatte, insbesondere des Randes der Fußplatte erreicht werden, da die Form des Schaufelblattes hauptsächlich fluiddynamisch bedingt ist.

Gemäß einem Ausführungsbeispiel der Erfindung weist die Fußplatte eine viereckige Form mit paarweise parallelen Kanten auf.

Gemäß einem weiteren Ausführungsbeispiel der Erfindung ist die Fußplatte rhomboidförmig bzw. rautenförmig. In diesem Ausführungsbeispiel verlaufen zwei gegenüberstehenden Kanten der Fußplatte zum Beispiel senkrecht zur Drehachse des Rotors während die beiden anderen gegenüberstehenden Kanten nicht parallel zur Drehachse verlaufen. Mit anderen Worten weist die Fußplatte keinen Winkel auf, der 90° beträgt.

Die Laschen mögen insbesondere eine viereckige Form aufweisen und parallel zueinander und senkrecht zur Drehachse angeordnet sein. Die Laschen passen in entsprechende Nuten in dem Rotorteil ein und können in diesen befestigt werden.

Gemäß der Erfindung weisen die Laschen eine Durchbohrung zur Aufnahme eines Kegelstiftes auf. Der Kegelstift dient zur Befestigung des Laufschaufelmoduls.

Gemäß der Erfindung verläuft die Durchbohrung mittig durch jede Lasche und parallel zu einer Kante der Fußplatte, die weder parallel noch senkrecht zu einer Drehachse des Laufschaufelkranzes ist.

Die mittige Durchbohrung ergibt eine möglichst stabile Struktur, wenn das Laufschaufelmodul ( mittels Einführens eines Kegelstiftes in die Durchbohrung) auf dem Rotorteil befestigt ist, da der Spannungsquerschnitt der Laschen (auf Höhe der Bohrung) auf beiden Seiten gleich groß ist.

Gemäß einem weiteren Ausführungsbeispiel der Erfindung sind die Fußplatte, das Schaufelblatt und das Befestigungsmittel einstückig gebildet.

Gemäß einem zweiten Aspekt der Erfindung wird eine Dampfturbine beschrieben. Die beschriebene Dampfturbine weist (a) zumindest ein Rotorteil und (b) eine Mehrzahl von Laufschaufelmodulen gemäß dem ersten Aspekt oder einem der obigen Ausführungsbeispiele auf, wobei die Laufschaufelmodule zur Bildung eines Laufschaufelkranzes auf dem Rotorteil befestigt sind.

Aufgrund der Verwendung der vorteilhaften Laufschaufelmodule profitiert diese Dampfturbine von den oben beschriebenen Vorteilen. Insbesondere ergibt sich in Vergleich mit anderen Dampfturbinen eine längere Lebensdauer und ein geringeres Ausfallrisiko.

Gemäß einem dritten Aspekt der Erfindung wird ein Verfahren zur Herstellung eines Laufschaufelmoduls gemäß Anspruch 6 beschrieben.

Dieser Aspekt betrifft grundsätzlich ein Verfahren zur Herstellung eines Laufschaufelmoduls gemäß dem ersten Aspekt.

Gemäß einem Ausführungsbeispiel der Erfindung weist die Fußplatte eine viereckige Form mit paarweise parallelen Kanten auf. Die Fußplatte mag insbesondere rhomboidförmig sein.

Gemäß einem weiteren Ausführungsbeispiel der Erfindung weist das Verfahren ferner ein Bilden einer Aussparung in einer Oberfläche des Rotorteils, die derart schräg verläuft, dass das Bilden der Durchbohrung senkrecht zu der Oberfläche der Aussparung erfolgen kann, wenn das Laufschaufelmodul auf dem Rotorteil angebracht ist, insbesondere wenn die Laschen in entsprechenden Nuten in dem Rotorteil angebracht sind.

Die Aussparung erleichtert das Durchbohren des Rotorteils und der Laschen und ermöglicht insbesondere, dass die Durchbohrung mit hoher Präzision erstellt werden kann.

Es wird darauf hingewiesen, dass Ausführungsformen der Erfindung mit Bezug auf unterschiedliche Erfindungsgegenstände beschrieben wurden. Insbesondere sind einige Ausführungsformen der Erfindung mit Verfahrensansprüchen und andere Ausführungsformen der Erfindung mit Vorrichtungsansprüchen beschrieben. Dem Fachmann wird jedoch bei der Lektüre dieser Anmeldung sofort klar werden, dass, sofern nicht explizit anders angegeben, zusätzlich zu einer Kombination von Merkmalen, die zu einem Typ von Erfindungsgegenstand gehören, auch eine beliebige Kombination von Merkmalen möglich ist, die zu unterschiedlichen Typen von Erfindungsgegenständen gehören.

Weitere Vorteile und Merkmale der vorliegenden Erfindung ergeben sich aus der folgenden beispielhaften Beschreibung einer bevorzugten Ausführungsform.
Figur 1A zeigt eine erste Seitenansicht eines herkömmlichen Laufschaufelmoduls.
Figur 1B zeigt eine zweite Seitenansicht des herkömmlichen Laufschaufelmoduls.
Figur 1C zeigt eine Draufsicht des herkömmlichen Laufschaufelmoduls.
Figur 2 zeigt eine weitere Ansicht des herkömmlichen Laufschaufelmoduls.
Figur 3 zeigt eine Teilansicht eines Rotorteils mit drei herkömmlichen Laufschaufelmodulen.
Figur 4 zeigt eine Draufsicht eines Laufschaufelmoduls gemäß der vorliegenden Erfindung.
Figur 5 zeigt eine Schnittansicht einer Fußlasche eines Laufschaufelmoduls gemäß der vorliegenden Erfindung.

Es wird darauf hingewiesen, dass die nachfolgend beschriebenen Ausführungsformen lediglich eine beschränkte Auswahl an möglichen Ausführungsvarianten der Erfindung darstellt.

Die Figuren 1A bis 1C zeigen verschiedene Ansichten eines herkömmlichen Laufschaufelmoduls 1. Spezifischer zeigt die Figur 1A eine erste Seitenansicht des Laufschaufelmoduls 1 mit Schaufelblatt 2 und Fußplatte 3. Die Figur 1B zeigt eine zweite Seitenansicht des Laufschaufelmoduls 1, die relativ zu der ersten Seitenansicht in Figur 1A um 90° gedreht ist. In Figur 1B sind Laschen 4 zu sehen. Die Laschen 4 stellen ein Befestigungsmittel zur Befestigung des Laufschaufelmoduls 1 auf einem Rotorteil mit entsprechenden Nuten dar.

Die Figur 1C zeigt eine Draufsicht des Laufschaufelmoduls 1. Wie es dieser Ansicht entnommen werden kann, liegt die Projektion des Schaufelblattes 2 auf die Ebene der Fußplatte 3 in dem Bereich 5 außerhalb der Fußplatte 3. Mit anderen Worten ragt ein Teil des Profils des Schaufelblattes 2 über die Kante der Fußplatte 3 hinaus. Der Pfeil 6 zeigt die Richtung des anströmenden Dampfes.

Der in Figur 1C gezeigte Überhang des Schaufelblattes 2 entsteht aufgrund der vorgegebenen Teilung eines Laufschaufelkranzes und der Profilform im Nabenschnitt, ist aber aus strukturmechanischen Gründen nicht ideal, weil er zu Spannungskonzentration in dem entsprechenden Bereich 5 führt. Diese Tatsache ist auch in der Figur 2 dargestellt und kann die Lebensdauer beeinträchtigen und zu Ausfällen durch Schaufelverlust führen.

Die Figur 3 zeigt eine Teilansicht eines Rotorteils 7 mit drei herkömmlichen Laufschaufelmodulen 1, die nebeneinander angebracht sind. Spezifischer sind die Laschen 4 jedes Laufschaufelmoduls 1 in entsprechenden Nuten 8 des Rotorteils 7 eingesetzt und zwei Befestigungselemente, insbesondere Kegelstifte 9 (pro Modul) verlaufen durch entsprechende Bohrungen in den Laschen 4 und halten somit die Module 1 auf dem Rotorteil 7 fest.

Die Figur 4 zeigt eine Draufsicht eines Laufschaufelmoduls 11 gemäß der vorliegenden Erfindung. Das Laufschaufelmodul 11 weist ein Schaufelblatt 12 und eine Fußplatte 13 auf. Abweichend von der in der Figur 1C (und in der Figur 4 auch gestrichelt) gezeigten rechteckigen Fußplatte 3, ist die Fußplatte 13 des erfindungsgemäßen Laufschaufelmoduls 11 so gestaltet, dass die Projektion des Schaufelblattes 12 auf deren Ebene komplett innerhalb des Randes der Fußplatte 13 liegt. In der gezeigten Darstellung wird dies dadurch erreicht, dass die Fußplatte rhomboidförmig bzw. rautenförmig ist. Mit anderen Worten ist die Form der Fußplatte zwar viereckig und die gegenüberstehenden Kanten 13a und 13b sind paarweise parallel, aber die Form weist keine rechten Winkel auf. Die Figur 4 zeigt des Weiteren die äußeren Oberflächen 7a, 7b des Rotorteils 7. Das Laufschaufelmodul 11 ist zwischen den äußeren Oberflächen 7a, 7b angebracht.

Das Laufschaufelmodul 11 weist auch (in der Figur 4 nicht sichtbare) Laschen mit einer Durchbohrung auf, deren Achse 14 schematisch gezeigt ist. Diese Achse 14 verläuft parallel zu und in der Mitte zwischen den (in diesem Ausführungsbeispiel) längeren Kanten 13a der Fußplatte 13. Um den entsprechenden Bohrvorgang zu erleichtern, kann eine Aussparung 15 in einer der äußeren Seitenfläche 7a, 7b des Rotorteils 7 vorgesehen werden, die eine Oberfläche senkrecht zu der Richtung der Achse 14 bildet. Der Pfeil 16 zeigt die Turbinenlängsachse.

Die Figur 5 zeigt eine Schnittansicht einer Fußlasche 17 des in der Figur 4 dargestellten Laufschaufelmoduls 11 gemäß der vorliegenden Erfindung. Die Fußlasche 17 hat wie gezeigt eine Querschnittsform entsprechend der Form der Fußplatte 13 und weist eine mittige Durchbohrung 18 auf, in welche ein Befestigungselement, zum Beispiel einen Kegelstift eingeführt werden kann. Dies erfolgt nach dem gleichen Prinzip, das in Fig. 3 gezeigt ist, wobei die Befestigungselemente hier nicht parallel zu der Turbinenachse 16 sondern zu den Kanten 13a (vgl. Figur 4) verlaufen.

Mit Bezugnahme auf die Figur 1B, die vier Laschen 4 zeigt, soll es noch erwähnt werden, dass das erfindungsgemäße Laufschaufelmodul 11 auch mehrere Laschen 17 aufweist. Diese sind so angebracht, dass sie der Form der Fußplatte folgen, und so dass die jeweils mittigen Durchbohrungen 18 mit der Achse 14 ausgerichtet sind.

### Bezugszeichenliste

- 1: Laufschaufelmodul
- 2: Schaufelblatt
- 3: Fußplatte
- 4: Lasche
- 5: Bereich
- 6: Pfeil
- 7: Rotorteil
- 7a: Oberfläche
- 7b: Oberfläche
- 8: Nut
- 9: Befestigungselement
- 11: Laufschaufelmodul
- 12: Schaufelblatt
- 13: Fußplatte
- 13a: Kante
- 13b: Kante
- 14: Achse
- 15: Aussparung
- 16: Pfeil
- 17: Lasche
- 18: Bohrung

## Patentansprüche

1. Laufschaufelmodul (11) zur Befestigung auf einem Rotorteil zur Bildung eines Laufschaufelkranzes in einer Dampfturbine, das Laufschaufelmodul aufweisend
eine Fußplatte (13),
ein Schaufelblatt (12), das sich von einer Seite der Fußplatte (13) erstreckt, und
ein Befestigungsmittel, das sich von der anderen Seite der Fußplatte (13) erstreckt,
wobei eine Projektion des Schaufelblattes (12) auf eine die Fußplatte (13) beinhaltende Ebene von der Fußplatte (13) vollständig überdeckt wird,
wobei das Befestigungsmittel eine Mehrzahl von Laschen (17) aufweist, die zum Befestigen des Laufschaufelmoduls (11) auf dem Rotorteil zur Bildung des Laufschaufelkranzes eingerichtet sind, wobei die Laschen (17) eine Durchbohrung (18) aufweisen, die zur Aufnahme eines Kegelstiftes eingerichtet ist, und wobei die Durchbohrung (18) mittig durch jede Lasche (17) und parallel zu einer Kante (13a) der Fußplatte verläuft, die weder parallel noch senkrecht zu einer Drehachse des Laufschaufelkranzes ist.

2. Laufschaufelmodul gemäß dem vorhergehenden Anspruch, wobei die Fußplatte (13) eine viereckige Form mit paarweise parallelen Kanten (13a, 13b) aufweist.

3. Laufschaufelmodul gemäß einem der vorhergehenden Ansprüche, wobei die Fußplatte (13) rhomboidförmig ist.

4. Laufschaufelmodul gemäß einem der vorhergehenden Ansprüche, wobei die Fußplatte (13), das Schaufelblatt (12) und das Befestigungsmittel einstückig gebildet sind.

5. Dampfturbine aufweisend
zumindest ein Rotorteil und
eine Mehrzahl von Laufschaufelmodulen (11) gemäß einem der vorhergehenden Ansprüche,
wobei die Laufschaufelmodule zur Bildung eines Laufschaufelkranzes auf dem Rotorteil befestigt sind.

6. Verfahren zur Herstellung eines Laufschaufelmoduls (11) zur Befestigung auf einem Rotorteil zur Bildung eines Laufschaufelkranzes in einer Dampfturbine, das Verfahren aufweisend
Bereitstellen einer Fußplatte (13),
Bereitstellen eines Schaufelblattes (12), das sich von einer Seite der Fußplatte (13) erstreckt, und
Bereitstellen eines Befestigungsmittels, das sich von der anderen Seite der Fußplatte (13) erstreckt,
wobei eine Projektion des Schaufelblattes (12) auf eine die Fußplatte (13) beinhaltende Ebene von der Fußplatte (13) vollständig überdeckt wird,
wobei das Befestigungsmittel eine Mehrzahl von Laschen (17) aufweist, die zum Befestigen des Laufschaufelmoduls (11) auf dem Rotorteil eingerichtet sind, das Verfahren ferner aufweisend
Bilden einer Durchbohrung (18) durch die Laschen zur Aufnahme eines Kegelstiftes, wobei die Durchbohrung (18) mittig durch jede Lasche (17) und parallel zu einer Kante (13a) der Fußplatte verläuft, die weder parallel noch senkrecht zu einer Drehachse des Laufschaufelkranzes ist.

7. Verfahren gemäß dem vorhergehenden Anspruch, wobei die Fußplatte (13) eine viereckige Form mit paarweise parallelen Kanten (13a, 13b) aufweist, wobei die Fußplatte (13) insbesondere rhomboidförmig ist.

8. Verfahren gemäß Anspruch 6 oder 7, ferner aufweisend
Bilden einer Aussparung (15) in einer Oberfläche des Rotorteils, die derart schräg verläuft, dass das Bilden der Durchbohrung (18) senkrecht zu der Oberfläche der Aussparung (15) erfolgen kann, wenn das Laufschaufelmodul auf dem Rotorteil angebracht ist.

## Claims

1. Rotor blade module (11) for fastening on a rotor part for the purpose of forming a rotor blade ring in a steam turbine, the rotor blade module having:
a root plate (13),
a blade aerofoil (12) which extends from one side of the root plate (13), and
a fastening means which extends from the other side of the root plate (13),
wherein a projection of the blade aerofoil (12) onto a plane containing the root plate (13) is completely covered by the root plate (13),
wherein the fastening means has a plurality of tabs (17) which are configured for fastening the rotor blade module (11) on the rotor part for the purpose of forming the rotor blade ring, wherein the tabs (17) have a through-bore (18) which is configured for receiving a tapered pin,
and wherein the through-bore (18) runs centrally through each tab (17) and parallel to an edge (13a) of the root plate, which edge is neither parallel nor perpendicular to an axis of rotation of the rotor blade ring.

2. Rotor blade module according to the preceding claim, wherein the root plate (13) has a quadrangular shape with edges (13a, 13b) which are parallel in pairs.

3. Rotor blade module according to either of the preceding claims, wherein the root plate (13) is rhomboidal.

4. Rotor blade module according to one of the preceding claims, wherein the root plate (13), the blade aerofoil (12) and the fastening means are formed in one piece.

5. Steam turbine having
at least one rotor part, and
a plurality of rotor blade modules (11) according to one of the preceding claims,
wherein the rotor blade modules are fastened on the rotor part for the purpose of forming a rotor blade ring.

6. Method for producing a rotor blade module (11) for fastening on a rotor part for the purpose of forming a rotor blade ring in a steam turbine, the method comprising providing a root plate (13),
providing a blade aerofoil (12) which extends from one side of the root plate (13), and
providing a fastening means which extends from the other side of the root plate (13),
wherein a projection of the blade aerofoil (12) onto a plane containing the root plate (13) is completely covered by the root plate (13),
wherein the fastening means has a plurality of tabs (17) which are configured for fastening the rotor blade module (11) on the rotor part, the method further comprising
forming a through-bore (18) through the tabs for receiving a tapered pin, wherein the through-bore (18) runs centrally through each tab (17) and parallel to an edge (13a) of the root plate, which edge is neither parallel nor perpendicular to an axis of rotation of the rotor blade ring.

7. Method according to the preceding claim, wherein the root plate (13) has a quadrangular shape with edges (13a, 13b) which are parallel in pairs, wherein the root plate (13) is in particular rhomboidal.

8. Method according to Claim 6 or 7, further comprising forming a cutout (15) in a surface of the rotor part that runs obliquely in such a way that the formation of the through-bore (18) can be realized perpendicularly to the surface of the cutout (15) when the rotor blade module is attached on the rotor part.

## Revendications

1. Module d'aube mobile (11) destiné à être fixé à une partie rotorique pour former une couronne d'aube mobile dans une turbine à vapeur, le module d'aube mobile comprenant
une plaque de base (13),
une pale (12) s'étendant d'un côté de la plaque de base (13), et
un moyen de fixation s'étendant de l'autre côté de la plaque de base (13),
une saillie de la pale (12) sur un plan contenant la plaque de base (13) étant complètement recouverte par la plaque de base (13),
le moyen de fixation comprenant une pluralité de pattes (17) qui sont conçues pour fixer le module d'aube mobile (11) à la partie rotorique pour former la couronne d'aube mobile, les pattes (17) comprenant un trou traversant (18), qui est conçu pour recevoir une goupille conique, et le trou traversant (18) passant centralement à travers chaque patte (17) et étant parallèle à un bord (13a) de la plaque de base, lequel bord n'est ni parallèle ni perpendiculaire à un axe de rotation de la couronne d'aube mobile.

2. Module d'aube mobile selon la revendication précédente, dans lequel la plaque de base (13) a une forme quadrangulaire avec des bords (13a, 13b) parallèles deux à deux.

3. Module d'aube mobile selon l'une des revendications précédentes, dans lequel la plaque de base (13) est rhomboïde.

4. Module d'aube mobile selon l'une des revendications précédentes, dans lequel la plaque de base (13), la pale (12) et le moyen de fixation sont formés d'une seule pièce.

5. Turbine à vapeur comprenant
au moins une partie rotorique et
une pluralité de modules d'aubes mobiles (11) selon l'une des revendications précédentes,
les modules d'aubes mobiles étant fixés à la partie rotorique pour former une couronne d'aubes mobiles.

6. Procédé de fabrication d'un module d'aube mobile (11) destiné à être fixé à une partie rotorique pour former une couronne d'aube mobile dans une turbine à vapeur, le procédé comprenant
la fourniture d'une plaque de base (13),
la fourniture d'une pale (12) s'étendant d'un côté de la plaque de base (13), et
la fourniture d'un moyen de fixation s'étendant de l'autre côté de la plaque de base (13),
une saillie de la pale (12) sur un plan contenant la plaque de base (13) étant complètement recouverte par la plaque de base (13),
le moyen de fixation comprenant une pluralité de pattes (17) qui sont conçues pour fixer le module d'aube mobile (11) à la partie rotorique, le procédé comprenant en outre
la formation d'un trou traversant (18) dans les pattes pour recevoir une goupille conique, le trou traversant (18) passant centralement à travers chaque patte (17) et étant parallèle à un bord (13a) de la plaque de base, lequel bord n'est ni parallèle ni perpendiculaire à un axe de rotation de la couronne d'aube mobile.

7. Procédé selon la revendication précédente, dans lequel la plaque de base (13) a une forme quadrangulaire avec des bords (13a, 13b) parallèles deux à deux, la plaque de base (13) étant en particulier rhomboïde.

8. Procédé selon la revendication 6 ou 7, comprenant en outre
la formation d'un évidement (15) dans une surface de la partie rotorique, qui s'étend à un angle tel que le trou traversant (18) peut être formé perpendiculairement à la surface de l'évidement (15) lorsque le module d'aube mobile est fixé à la partie rotorique.
